# DEMANDE DE BREVET EUROPEEN

(11) **EP 3 254 578 A1**
(43) Date de publication de la demande: **13.12.2017**
(21) Numéro de dépôt: 17000629.0
(22) Date de dépôt: 12.04.2017
(51) Int. Cl.: A43C 1/00, A43C 3/00, A43C 11/00

(54) **CHAUSSURE ET UTILISATION D'UNE TELLE CHAUSSURE**

(30) Priorité: 08.06.2016 FR 1600920
(71) Demandeur: Salomon S.A.S., 74370 Metz-Tessy (FR)
(72) Inventeur: Giacobone, Frédéric, 74000 Annecy (FR); Perrot, Alisson, 74000 Annecy (FR); Portailler, Axelle, 74000 Annecy (FR)

(57) **Abrégé**

Chaussure (1) comportant un semelage (3), une tige (6) comportant une empeigne (18), et un dispositif de serrage (25),

dans laquelle le dispositif de serrage (25) comprend des passants (26), un unique lacet (40) présentant une portion de serrage (43) dans un parcours de laçage, et un élément de blocage (44) présentant un état actif pour fixer une longueur de la portion de serrage (43) du lacet (40),
dans laquelle le dispositif de serrage (40) comprend un passant d'empeigne (33) ménagé sur l'empeigne (18) de la tige (6), et
et dans laquelle le dispositif de serrage (25) comprend en outre un organe de tension (32) adapté pour faire passer de façon réversible la portion de serrage (43) du lacet (40) entre le parcours de laçage et un parcours de serrage lorsque l'élément de blocage (44) est dans l'état actif.

## Description

L'invention se rapporte à une chaussure et à une utilisation d'une telle chaussure.

En particulier, l'invention se rapporte à une chaussure destinée à recevoir l'un des pieds d'un utilisateur pour pratiquer une activité physique.

L'invention s'applique notamment à la pratique d'une activité physique exercée par un utilisateur en montagne, telle que de la randonnée ou de la course à pied.

Par pratiquer ce genre d'activité physique, il est connu d'avoir recours à des chaussures présentant notamment un semelage et une tige souple adaptés. La chaussure comprend également un dispositif de serrage adapté pour ajuster un serrage de la tige sur le pied de l'utilisateur. Le dispositif de serrage comprend classiquement des passants, un lacet enfilé dans les passants selon un parcours de laçage et un élément de blocage. L'élément de blocage est, par exemple, constitué par des portions d'extrémité du lacet lui-même. L'élément de blocage présente alors :
- lorsque les portions d'extrémité sont libres, un état inactif dans lequel il permet à l'utilisateur de modifier une longueur d'une portion de serrage du lacet dans le parcours de laçage, et
- lorsque les portions d'extrémité sont nouées, un état actif dans lequel il fixe la longueur de la portion de serrage du lacet.

Au cours de son parcours ou pour diversifier les activités physiques pratiquées, l'utilisateur peut avoir besoin d'améliorer ses appuis et ses sensations. C'est le cas, par exemple, lorsque l'utilisateur passe de la randonnée ou la course à pied à de la varappe. Il lui faut alors pouvoir augmenter l'intensité du serrage.

Pour ce faire, il lui faut faire passer l'élément de bocage de l'état actif à l'état inactif, en dénouant les lacets dans l'exemple précédent, exercer une traction sur les lacets et remettre l'élément de blocage dans l'état actif.

Un tel ajustement du serrage est long à mettre en oeuvre. Il est, par ailleurs, généralement localisé au niveau du cou-de-pied et ne permet pas de serrer uniformément la tige sur le pied, y compris au niveau des orteils. L'utilisateur dont le pied n'est pas maintenu de manière uniforme n'a pas les appuis et les sensations lui permettant d'assurer un contrôle de ses déplacements.

L'invention vise à pallier les problèmes évoqués ci-dessus.

A cet effet, selon un premier aspect, l'invention propose une chaussure s'étendant selon une direction d'extension et comprenant :
- un semelage sur lequel le pied de l'utilisateur est destiné à reposer, le semelage s'étendant selon la direction d'extension entre une pointe et un talon,
- une tige souple qui comporte une portion basse attenante au semelage et destinée à recouvrir le pied de l'utilisateur, la tige comportant une empeigne attenante à la pointe du semelage et destinée à recouvrir au moins les orteils du pied de l'utilisateur, et
- un dispositif de serrage adapté pour serrer la tige sur le pied de l'utilisateur,
dans laquelle le dispositif de serrage comprend :
- des passants disposés sur la tige en deux rangées de passants agencées respectivement de part et d'autre d'un axe de serrage s'étendant sensiblement parallèlement à la direction d'extension,
- un unique lacet enfilé dans les passants de chaque rangée de passants selon un parcours de laçage de manière à pouvoir rapprocher les rangées de passants par une traction exercée sur le lacet, le lacet présentant une portion de serrage dans le parcours de laçage, et
- un élément de blocage présentant un état inactif dans lequel ledit élément de blocage permet à l'utilisateur de modifier une longueur de la portion de serrage du lacet, et un état actif dans lequel ledit élément de blocage fixe la longueur de la portion de serrage du lacet,
dans laquelle le dispositif de serrage comprend au moins un passant d'empeigne ménagé sur l'empeigne de la tige, le parcours de laçage incluant le passant d'empeigne, et
dans laquelle le dispositif de serrage comprend en outre au moins un organe de tension disposé sur la tige de manière à définir au moins un parcours de serrage incluant le parcours de laçage et présentant une longueur supérieure au parcours de laçage, l'organe de tension étant adapté pour faire passer de façon réversible la portion de serrage du lacet entre le parcours de laçage et le parcours de serrage lorsque l'élément de blocage est dans l'état actif.

Ainsi, l'invention permet d'allonger de manière simple et rapide le parcours du lacet avec une même portion de serrage de manière à augmenter l'intensité du serrage de manière uniforme y compris au niveau des orteils. L'utilisateur peut ainsi disposer de manière simple de meilleurs appuis et sensations pour lui permettre de mieux contrôler ses déplacements.

L'organe de tension peut être disposé sur l'empeigne.

L'organe de tension peut être un crochet agencé à distance de l'axe de serrage et présentant une ouverture orientée dans un sens opposé à l'axe de serrage.

L'organe de tension peut être ménagé sur l'un des passants d'empeigne.

Le passant d'empeigne peut comprendre un corps comportant un orifice adapté pour recevoir une partie du lacet, et l'organe de tension.

La tige peut s'étendre selon la direction d'extension entre un bout et un contrefort, et selon une direction transversale entre une partie médiale et une partie latérale, et ledit au moins un passant d'empeigne peut comprendre deux passants d'extrémité disposés respectivement à des extrémités inférieures des rangées de passants, les passants d'extrémité étant agencés respectivement sur les parties médiale et latérale de la tige, le passant d'extrémité agencé sur la partie médiale étant décalé selon la direction d'extension vers le bout de la tige par rapport au passant d'extrémité agencé sur la partie latérale. Ces dispositions permettent d'obtenir un serrage mieux adapté à l'anatomie du pied. En effet, le gros orteil a une articulation de la première phalange située sensiblement au niveau d'une extrémité du petit orteil. Le passant d'extrémité situé au niveau du gros orteil étant décalé vers l'avant par rapport au passant d'extrémité situé au niveau du petit orteil, le serrage peut être obtenu sur l'ensemble des orteils.

La tige peut comporter au moins une fente ménagée sur l'empeigne, et le dispositif de serrage peut comprendre au moins une lanière présentant une première extrémité fixée à l'une d'une surface intérieure du semelage et d'une surface intérieure de la tige, et une deuxième extrémité libre s'étendant au travers de la fente, le passant d'empeigne étant prévu sur la deuxième extrémité de la lanière. Ces dispositions permettent d'appliquer directement le serrage sur les orteils.

Le lacet peut présenter un tronçon central et deux tronçons d'extrémité de part et d'autre du tronçon central, le tronçon central présentant une section transversale de périmètre inférieur à un périmètre d'une section transversale de chacun des tronçons d'extrémité. Ces dispositions permettent de limiter un frottement entre le lacet et la tige et de définir un emplacement, au niveau des orteils, auquel l'augmentation de l'intensité du serrage sera obtenue de manière plus significative.

La tige peut comporter une languette destinée à recouvrir au moins une partie du cou-de-pied de l'utilisateur et le long de laquelle s'étend l'axe de serrage, et l'empeigne peut comporter une claque attenante à la languette, ledit au moins un passant d'empeigne étant ménagé sur la claque.

Selon un deuxième aspect, l'invention propose une utilisation d'une chaussure telle que définie précédemment, prévoyant de :
- mettre le pied dans la chaussure, l'élément de blocage étant dans l'état inactif,
- ajuster un serrage de la tige de la chaussure sur le pied en exerçant une traction sur le lacet pour modifier la longueur de la portion de serrage du lacet et rapprocher les rangées de passants,
- mettre l'élément de blocage dans l'état actif pour fixer la longueur de la portion de serrage du lacet,
- faire passer la portion de serrage du lacet du parcours de laçage au parcours de serrage.

D'autres objets et avantages de l'invention apparaîtront à la lecture de la description qui suit d'un mode de réalisation particulier de l'invention donné à titre d'exemple non limitatif, la description étant faite en référence aux dessins annexés dans lesquels :
- la figure 1 est une représentation en perspective d'une partie latérale avant d'une chaussure selon un mode de réalisation de l'invention, la chaussure comprenant un semelage, une tige souple et un dispositif de serrage adapté pour ajuster un serrage de la tige sur le pied de l'utilisateur, le dispositif de serrage comprenant des passants dont plusieurs passants d'empeigne, et un lacet enfilé dans les passants selon un parcours de laçage,
- la figure 2 est une représentation agrandie du détail référencé II sur la figure 1 du lacet de la chaussure de la figure 1, le lacet présentant un tronçon central et deux tronçons d'extrémité de part et d'autre du tronçon central, le tronçon central présentant une section transversale de périmètre inférieur à un périmètre d'une section transversale de chacun des tronçons d'extrémité,
- la figure 3 est une représentation en perspective d'une partie médiale avant de la chaussure de la figure 1, le dispositif de serrage comprenant un organe de tension disposé sur la tige de manière à définir un parcours de serrage,
- la figure 4 est une représentation agrandie du détail référencé IV sur la figure 3 de l'organe de tension de la chaussure de la figure 1,
- les figures 5 et 6 sont des représentations de la chaussure de la figure 1 au cours d'une utilisation de la chaussure, la portion de serrage du lacet passant du parcours de laçage au parcours de serrage,
- la figure 7 est une représentation agrandie du détail référencé VII sur la figure 6, illustrant la portion de serrage du lacet de la figure 1 passant dans l'organe de tension.

Sur les figures, les mêmes références désignent des éléments identiques ou analogues.

Les figures 1 à 4 représentent une chaussure 1 adaptée pour permettre à un utilisateur de pratiquer une activité physique. Sans y être limitée, la chaussure 1 est tout particulièrement adaptée à des activités physiques de montagne, telles que la randonnée ou la course à pied, au cours desquelles l'utilisateur peut, dans son parcours, rencontrer différents types de passage incluant, par exemple, des chemins et des passages de varappe.

La chaussure 1 destinée à recevoir l'un des pieds de l'utilisateur s'étend globalement selon une direction d'extension E. Elle comprend un semelage 3 présentant une surface intérieure sur laquelle le pied de l'utilisateur est destiné à reposer, et une tige 6 destinée à recouvrir le pied de l'utilisateur.

Le semelage 3, de préférence déformable pour permettre une flexion ou un déroulement du pied, s'étend selon la direction d'extension E entre une pointe 4 et un talon 5.

La tige 6, souple, comporte, dans le mode de réalisation représenté, uniquement une portion basse 7 attenante au semelage 3. La tige 6 s'étend selon la direction d'extension E entre un bout 8 et un contrefort 9, et selon une direction transversale T, perpendiculaire à la direction d'extension E, entre une partie médiale 10, vers l'intérieur du pied, et une partie latérale 11, vers l'extérieur du pied. La tige 6 présente, en regard du talon 5 du semelage 3, une bordure supérieure 12 délimitant une ouverture 13 selon une direction verticale V, perpendiculaire aux directions d'extension E et transversale T, par laquelle l'utilisateur peut enfiler son pied dans la chaussure 1. Afin de faciliter l'enfilage du pied, la bordure supérieure 12 peut se prolonger sur une partie de la tige 6 correspondant au cou-de-pied de l'utilisateur par deux bords 14 en regard. La tige 6 comporte également une languette 15 s'étendant entre les bords 14 de manière à recouvrir au moins une partie du cou-de-pied de l'utilisateur. En variante, les bords 14 prolongeant la bordure supérieure 12 pourraient s'étendre sur une paroi médiale 16 de la partie médiale 10 ou sur une paroi latérale 17 de la partie latérale 11. Selon une autre variante, la tige 6 pourrait être dépourvue de bords 14 prolongeant la bordure supérieure 12, la languette 15 étant réalisée d'un seul tenant avec les parois médiale 16 et latérale 17 de la tige 6. La tige 6 comporte en outre une empeigne 18 attenante à la pointe 4 du semelage 3 et destinée à recouvrir les orteils et, éventuellement, une partie du cou-de-pied de l'utilisateur. L'empeigne 18 inclut une claque 19 attenante à la languette 15 et le bout 8 de la tige 6.

Sur les figures 1 et 3, trois paires de fentes sont ménagées au travers de la tige 6 pour faire communiquer une surface intérieure de la tige 6 avec l'extérieur. En particulier, une première paire de fentes comprend deux fentes 20 ménagées sensiblement en regard selon la direction transversale T respectivement dans les parois médiale 16 et latérale 17. Une deuxième paire de fentes comprend deux fentes 20 ménagées sensiblement en regard selon la direction transversale T sur l'empeigne 18, en particulier sur la claque 19 à proximité de la languette 15. Une troisième paire de fentes comprend autres deux fentes 20 ménagées sur l'empeigne 18, en particulier sur la claque 19 à proximité du bout 8 de la tige 6. Dans cette troisième paire de fentes, la fente 20 agencée du côté de la partie médiale 10 de la tige 6 est décalée selon la direction d'extension E vers le bout 8 de la tige 6 par rapport à la fente 20 agencée du côté de la partie latérale 11 de la tige 6.

La chaussure 1 comprend également un dispositif de serrage 25 adapté pour serrer la tige sur le pied de l'utilisateur. Le dispositif de serrage 25 comprend des passants 26 disposés sur la tige en deux rangées de passants agencées respectivement de part et d'autre d'un axe de serrage S sensiblement parallèle à la direction d'extension E. Dans le mode de réalisation représenté, l'axe de serrage S s'étend le long de la languette 15. Les deux rangées de passants s'étendent respectivement le long des bords 14 prolongeant la bordure supérieure 12 entre des extrémités supérieures respectives, à proximité de la bordure supérieure 12, et des extrémités inférieures respectives, à proximité du bout 8 de la tige 6.

Le dispositif de serrage 25 comprend des lanières 28 dont une partie est représentée en transparence de la tige 6 sur la figure 1. Chaque lanière 28 présente une première extrémité 28a fixée à l'intérieur de la chaussure 1 et notamment à la surface intérieure de la tige 6 ou à la surface intérieure du semelage 3, et une deuxième extrémité 28b libre s'étendant au travers de l'une des fentes 20 de la tige 6. Chaque rangée de passants comprend :
- des passants 26, par exemple au nombre de quatre dans le mode de réalisation représenté, réalisés sous la forme d'oeillets 29 au travers de la tige 6 du côté de la bordure supérieure 12, et
- des passants 26, par exemple au nombre de trois dans le mode de réalisation représenté, prévus respectivement sur les deuxièmes extrémités des lanières 28 du côté du bout 8 de la tige 6.

Certains des passants 26 prévus sur les lanières sont réalisés sous la forme d'une boucle à la deuxième extrémité 28b de la lanière 28.

Sur la figure 4, l'un des passants 26 agencé sur la lanière 28 traversant la fente 20 du côté de la partie médiale 10 de la deuxième paire de fentes comprend, quant à lui, un corps 30 d'un seul tenant, par exemple en matière plastique, comportant un orifice 31 traversant. Le corps 30 comporte en outre un crochet 32 agencé à distance de l'axe de serrage S et présentant une ouverture orientée dans un sens opposé à l'axe de serrage S. Le corps 30 est solidarisé à la deuxième extrémité 28b de la lanière 28.

Sur chacune des rangées de passants, des passants 26, ménagés sur l'empeigne 18 de la tige 6, forment des passants d'empeigne 33. Dans le mode de réalisation représenté, les passants d'empeigne 33 sont prévus aux deuxièmes extrémités 28b des lanières 28 traversant les fentes 20 des deuxième et troisième paires de fentes ménagées sur la claque 19. Les passants d'empeigne 33 sur les lanières 28 traversant les fentes 20 de la troisième paire de fentes, au voisinage du bout 8 de la tige, constituent des passants d'extrémité 34 disposés respectivement aux extrémités inférieures des rangées de passants. Du fait de l'agencement des fentes 20 de la troisième paire de fentes, l'un des passants d'extrémité 34, agencé sur la partie médiale 10, est décalé selon la direction d'extension E vers le bout 8 de la tige 6 par rapport à l'autre passant d'extrémité 34, agencé sur la partie latérale 11. En variante, un ou tout autre nombre approprié de passant d'empeigne ménagé sur l'empeigne de la tige pourrait être prévu selon tout autre agencement approprié.

Le dispositif de serrage 25 comprend un unique lacet 40. Dans le mode de réalisation représenté, le lacet 40 présente un tronçon central 41 et deux tronçons d'extrémité 42 de part et d'autre du tronçon central 41. Le tronçon central 41 présente une section transversale, par exemple circulaire, de périmètre inférieur à un périmètre d'une section transversale, par exemple oblongue, de chacun des tronçons d'extrémité 42. Le lacet 40 est enfilé dans les passants 26 de chaque rangée de passants, y compris l'orifice 31 du corps 30 du passant d'empeigne 33, selon un parcours de laçage. Le parcours de laçage est alors défini par les passants dans lesquels le lacet est enfilé à savoir, dans le mode de réalisation représenté, les passants d'empeigne 33 et au moins une partie des oeillets 29. La portion du lacet 40 située dans le parcours de serrage définit une portion de serrage 43. De part et d'autre de cette portion de serrage 43, le lacet 40 présente deux portions d'extrémité 44 qui forment un élément de blocage présentant :
- lorsque les portions d'extrémité 44 sont libres, un état inactif dans lequel il permet à l'utilisateur de modifier une longueur de la portion de serrage 43 du lacet 40 dans le parcours de laçage, et
- lorsque les portions d'extrémité 44 sont nouées, un état actif dans lequel il fixe la longueur de la portion de serrage 43 du lacet 40.

En variante, tout autre type d'élément de blocage présentant les états inactif et actif précités pourrait être prévu. Par exemple, l'élément de blocage pourrait comprendre un corps pourvu d'un alésage traversant dans lequel un pion actionnable par l'utilisateur est monté déplaçable en translation entre :
- une position de blocage dans laquelle il s'étend au travers de l'alésage pour bloquer les portions d'extrémité 44 du lacet 40 introduites dans l'alésage, et
- une position de libération dans laquelle il est au moins partiellement écarté de l'alésage pour permettre aux portions d'extrémité 44 du lacet 40 de coulisser dans l'alésage.

En relation avec les figures 5 à 7, une utilisation de la chaussure 1 est maintenant décrite.

L'élément de blocage étant dans l'état inactif, à savoir le lacet 40 étant dénoué et les portions d'extrémité 44 libres, l'utilisateur enfile son pied dans la chaussure 1. Le pied repose sur la surface intérieure du semelage 3 et est recouvert par la tige 6. En particulier, les orteils de l'utilisateur sont recouverts par l'empeigne 18. La lanière 28 portant le passant d'extrémité 34 sur la partie médiale 10 de la tige 6 est agencée en correspondance avec le gros orteil, et la lanière 28 portant le passant d'extrémité 34 sur la partie latérale 11 de la tige 6 est agencée en correspondance avec le petit orteil.

Le serrage de la tige 6 de la chaussure 1 sur le pied de l'utilisateur est ajusté en exerçant une traction sur les portions d'extrémité 44 de manière à modifier la longueur de la portion de serrage 43 du lacet 40. Ce faisant, les rangées de passants se rapprochent l'une de l'autre, réduisant un volume chaussant de la chaussure y compris au niveau des orteils, du fait des passants d'empeigne 33.

Les portions d'extrémité 44 du lacet 40 peuvent alors être nouées pour mettre l'élément de blocage dans l'état actif et ainsi fixer la longueur de la portion de serrage 43 du lacet 40 dans le parcours de laçage.

Pour augmenter l'intensité du serrage tout en gardant l'élément de blocage dans l'état actif, c'est-à-dire en gardant le lacet 40 noué, un brin de la portion de serrage 43 du lacet 40 peut être étiré pour ensuite être placé dans le crochet 32 du corps 30 du passant d'empeigne 33 comme illustré sur la figure 7.

Le crochet 32 forme un organe de tension disposé sur la tige 6 de manière à définir un parcours de serrage incluant le parcours de laçage et présentant une longueur supérieure au parcours de laçage. L'organe de tension permet de faire passer de façon réversible la portion de serrage 43 du lacet 40 entre le parcours de laçage et le parcours de serrage lorsque l'élément de blocage est dans l'état actif. En allongeant le parcours du lacet avec une même portion de serrage 43, l'intensité du serrage peut être augmentée, le cas échéant pour une durée déterminée, de manière uniforme y compris au niveau des orteils.

L'invention décrite en relation avec un organe de tension sous la forme d'un crochet disposé sur l'empeigne et, en particulier, ménagé sur l'un des passants d'empeigne n'est nullement limitée à ce mode de réalisation. En variante, toute autre conformation et agencement d'un ou plusieurs organes de tension permettant de définir un ou plusieurs parcours de serrage pourrait être prévu.

## Revendications

1. Chaussure (1) destinée à recevoir l'un des pieds d'un utilisateur pour pratiquer une activité physique, la chaussure (1) s'étendant selon une direction d'extension (E) et comprenant :
- un semelage (3) sur lequel le pied de l'utilisateur est destiné à reposer, le semelage (3) s'étendant selon la direction d'extension (E) entre une pointe (4) et un talon (5),
- une tige (6) souple qui comporte une portion basse (7) attenante au semelage (3) et destinée à recouvrir le pied de l'utilisateur, la tige (6) comportant une empeigne (18) attenante à la pointe (4) du semelage (3) et destinée à recouvrir au moins les orteils du pied de l'utilisateur, et
- un dispositif de serrage (25) adapté pour ajuster un serrage de la tige (6) sur le pied de l'utilisateur,
dans laquelle le dispositif de serrage (25) comprend :
- des passants (26) disposés sur la tige (6) en deux rangées de passants agencées respectivement de part et d'autre d'un axe de serrage (S) s'étendant sensiblement parallèlement à la direction d'extension (E),
- un unique lacet (40) enfilé dans les passants (26) de chaque rangée de passants selon un parcours de laçage de manière à pouvoir rapprocher les rangées de passants par une traction exercée sur le lacet (40), le lacet (40) présentant une portion de serrage (43) dans le parcours de laçage, et
- un élément de blocage (44) présentant un état inactif dans lequel ledit élément de blocage (44) permet à l'utilisateur de modifier une longueur de la portion de serrage (43) du lacet (40), et un état actif dans lequel ledit élément de blocage (44) fixe la longueur de la portion de serrage (43) du lacet (40),
la chaussure (1) étant **caractérisée en ce que** le dispositif de serrage (25) comprend au moins un passant d'empeigne (33) ménagé sur l'empeigne (18) de la tige (6), le parcours de laçage incluant le passant d'empeigne (33), et
**en ce que** le dispositif de serrage (25) comprend en outre au moins un organe de tension (32) disposé sur la tige (6) de manière à définir au moins un parcours de serrage incluant le parcours de laçage et présentant une longueur supérieure au parcours de laçage, l'organe de tension (32) étant adapté pour faire passer de façon réversible la portion de serrage (43) du lacet (40) entre le parcours de laçage et le parcours de serrage lorsque l'élément de blocage (44) est dans l'état actif.

2. Chaussure (1) selon la revendication 1, dans laquelle l'organe de tension (32) est disposé sur l'empeigne (18).

3. Chaussure (1) selon l'une quelconque des revendications 1 et 2, dans laquelle l'organe de tension est un crochet (32) agencé à distance de l'axe de serrage (S) et présentant une ouverture orientée dans un sens opposé à l'axe de serrage (S).

4. Chaussure (1) selon l'une quelconque des revendications 1 à 3, dans laquelle l'organe de tension (32) est ménagé sur l'un des passants d'empeigne (33).

5. Chaussure (1) selon la revendication 4, dans laquelle le passant d'empeigne (33) comprend un corps (30) comportant un orifice (31) adapté pour recevoir une partie du lacet (40), et l'organe de tension (32).

6. Chaussure (1) selon l'une quelconque des revendications 1 à 5, dans laquelle la tige (6) s'étend selon la direction d'extension (E) entre un bout (8) et un contrefort (9), et selon une direction transversale (T) entre une partie médiale (10) et une partie latérale (11), et
dans laquelle ledit au moins un passant d'empeigne (33) comprend deux passants d'extrémité (34) disposés respectivement à des extrémités inférieures des rangées de passants, les passants d'extrémité (34) étant agencés respectivement sur les parties médiale (10) et latérale (11) de la tige (6), le passant d'extrémité (34) agencé sur la partie médiale (10) étant décalé selon la direction d'extension (E) vers le bout (8) de la tige (6) par rapport au passant d'extrémité (34) agencé sur la partie latérale (11).

7. Chaussure (1) selon l'une quelconque des revendications 1 à 6, dans laquelle la tige (6) comporte au moins une fente (20) ménagée sur l'empeigne (18), et dans laquelle le dispositif de serrage (25) comprend au moins une lanière (28) présentant une première extrémité (28a) fixée à l'une d'une surface intérieure du semelage (3) et d'une surface intérieure de la tige (6), et une deuxième extrémité (28b) libre s'étendant au travers de la fente (20), le passant d'empeigne (33) étant prévu sur la deuxième extrémité (28b) de la lanière (28).

8. Chaussure (1) selon l'une quelconque des revendications 1 à 7, dans laquelle le lacet (40) présente un tronçon central (41) et deux tronçons d'extrémité (42) de part et d'autre du tronçon central (41), le tronçon central (41) présentant une section transversale de périmètre inférieur à un périmètre d'une section transversale de chacun des tronçons d'extrémité (42).

9. Chaussure (1) selon l'une quelconque des revendications 1 à 8, dans laquelle la tige (6) comporte une languette (15) destinée à recouvrir au moins une partie du cou-de-pied de l'utilisateur et le long de laquelle s'étend l'axe de serrage (S), et dans laquelle l'empeigne (18) comporte une claque (19) attenante à la languette (15), ledit au moins un passant d'empeigne (33) étant ménagé sur la claque (19).

10. Utilisation d'une chaussure (1) selon l'une quelconque des revendications 1 à 9, prévoyant de :
- mettre le pied dans la chaussure, l'élément de blocage (44) étant dans l'état inactif,
- ajuster un serrage la tige (6) de la chaussure (1) sur le pied en exerçant une traction sur le lacet (40) pour modifier la longueur de la portion de serrage (43) du lacet (40) et rapprocher les rangées de passants,
- mettre l'élément de blocage (44) dans l'état actif pour fixer la longueur de la portion de serrage (43) du lacet (40),
- faire passer la portion de serrage (43) du lacet (40) du parcours de laçage au parcours de serrage.
